# EUROPÄISCHE PATENTSCHRIFT

(11) **EP 0 591 250 B1**
(45) Veröffentlichungstag und Bekanntmachung des Hinweises auf die Patenterteilung: **06.03.1996**
(21) Anmeldenummer: 92911138.3
(22) Anmeldetag: 17.06.1992
(51) Int. Cl.: H01T 13/40

(54) **ZÜNDKERZE ZUM ZÜNDEN VON KRAFTSTOFF-LUFT-GEMISCHEN**
SPARKING PLUG FOR IGNITING FUEL-AIR MIXTURES
BOUGIE D'ALLUMAGE POUR L'ALLUMAGE DE MELANGES CARBURANT-AIR

(30) Priorität: 22.06.1991 DE 4120659
(43) Veröffentlichungstag der Anmeldung: 13.04.1994
(73) Patentinhaber: ROBERT BOSCH GMBH, D-70442 Stuttgart (DE)
(72) Erfinder: SCHÄFER, Hans, D-7141 Schwieberdingen (DE); KLETT, Dittmar, D-7127 Pleidelsheim (DE); KERSTING, Hermann, D-7141 Schwieberdingen (DE); MÜLLER, Bernd, D-7015 Korntal-Münchingen (DE); FISCHER, Jochen, D-8600 Bamberg (DE)
(86) Internationale Anmeldenummer: DE9200496
(87) Internationale Veröffentlichungsnummer: WO9300731

(56) Entgegenhaltungen:
- WO-A-89/02528
- FR-A- 2 075 054
- US-A- 3 173 056
- US-A- 4 308 487

## Beschreibung

Die Erfindung betrifft eine Zündkerze zum Zünden von Kraftstoff-Luft-Gemischen, insbesondere für Brennkraftmaschinen in Kraftfahrzeugen, und bezieht sich auf den Einbau eines in die Längsbohrung des zugehörigen Elektroisolierkörpers eingebauten elektronischen Spannungsschaltelementes, nämlich auf den Einbau einer Kippdiodenkaskade; die Kippdiodenkaskade, die bei einer vorwählbaren und vorgegebenen Spannung schlagartig vom Sperrzustand in den leitenden Zustand übergeht, hat den Zweck, die an der Sekundärwicklung der Zündspule liegende Spannung erst bei Erreichen der Zündspannung an die Funkenstrecke der Zündkerze weiterzuschalten und demzufolge Energieverluste im Bereich des brennraumseitigen Abschnitts des Elektroisolators zu verhindern, die sonst infolge von durch elektrisch leitfähige Ablagerungen verursachte Nebenschlüsse auftreten können. Diesbezügliche Kippdiodenkaskaden, die zu diesem Zweck in Zündkerzen eingebaut und mittels/Kunststoff oder Glas darin vergossen sind, sind aus der WO-A-89/02528 (= deutsche Offenlegungsschrift DE-A-37 31 393) bekannt, die zur Bildung des Oberbegriffs des Anspruchs 1 vorliegender Schutzrechtsanmeldung herangezogen wurde.

Aus der US-A-3,173,056 ist eine Zündkerze bekannt, wobei in einer Längsbohrung des Elektroisolierkörpers ein Widerstand angeordnet ist. Dieser Widerstand ist mit einer isolierenden Umhüllung umgeben, welche in die Längsbohrung des Elektroisolierkörpers eingespritzt ist.

Der Erfindung liegt die Aufgabe zugrunde, die Kippdiodenkaskade und die angrenzenden Bauteile derart anzuordnen, so daß ein großseriengeeigneter, kostengünstiger und fertigungssicherer Zusammenbau derartiger Zündkerzen gewährleistet ist und die derart montierten Zündkerzen den auf sie einwirkenden Belastungen (z. B. Temperaturwechsel, Erschütterungen) auf Dauer zu widerstehen vermögen.

Diese Aufgabe wird bei einer Zündkerze gemäß dem Oberbegriff des Anspruchs 1 erfindungsgemäß mittels der kennzeichnenden Merkmale des Anspruchs 1 gelöst.

Durch die in den Unteransprüchen aufgeführten Maßnahmen sind Weiterbildungen und Verbesserungen der im Anspruch 1 angegebenen Zündkerze möglich. Besonders vorteilhaft ist es, wenn die Umhüllung der Kippdiodenkaskade aus einem nur wenig nachgiebigem oder aus einem elastischen Material besteht, demzufolge besonders sicher Funkenüberschläge zwischen den beiden beabstandeten Verbindungsteilen der Kippdiodenkaskade verhindert werden. Für den Zusammenhalt der anschlußseits in der Längsbohrung des Elektroisolierkörpers befindlichen, aus Anschlußteilen und Kippdiodenkaskade mit Umhüllung bestehenden Baueinheit ist es von Vorteil, wenn das Anschlußteil auch Verankerungsmittel aufweist, die auf die Umhüllung der Kippdiodenkaskade einwirkende Torsionsbeanspruchungen zu widerstehen vermögen; derartige torsionsfeste Verankerungsmittel sind besonders für solche Zündkerzen zweckmäßig, bei denen das Anschlußteil in den anschlußseitigen Bereich der Längsbohrung des Elektroisolierkörpers durch Einschrauben befestigt wird. Für diese letztgenannte Ausführungsform der Zündkerze ist es hinsichtlich ihres Zusammenbaus außerdem einfacher und bezüglich der elektrischen Kontaktierung zwischen Kippdiodenkaskade und Verbindungsbolzen sicherer, wenn hierfür an der Kippdiodenkaskade ein ringartiges Kontaktteil und am anschlußseitigen Ende des Verbindungsbolzens ein entsprechend bemessener, koaxialer Kontaktzapfen vorgesehen werden; alternativ kann zur Kontaktierung zwischen Kippdiodenkaskade und Verbindungsbolzen aber auch ein Federelement verwendet werden, das vorzugsweise mit der Kippdiodenkaskade fest verbunden ist.

Ausführungsbeispiele der Erfindung sind in der Zeichnung dargestellt und werden im folgenden beschrieben und näher erläutert. Es zeigen Figur 1 eine erste Ausführungsform einer erfindungsgemäßen, vergrößert dargestellten Zündkerze im Längsschnitt (in Elektroisolierkörper eingekittetes oder eingeklebtes Anschlußteil; im Verbindungsbolzen eingepreßter Anschlußdraht der Kippdiodenkaskade), Figur 2 die weiter vergrößert dargestellte Baueinheit von Anschlußteil und umhüllter Kippdiodenkaskade gemäß Figur 1, Figur 3 eine zweite Ausführungsform einer erfindungsgemäßen, vergrößert dargestellten Zündkerze im Längsschnitt (in Elektroisolierkörper eingeschraubtes Anschlußteil; ringartiges Kontaktteil an der Kippdiodenkaskade und Kontaktzapfen am Verbindungsbolzen), Figur 4 die weiter vergrößert dargestellte Baueinheit von Anschlußteil und umhüllter Kippdiodenkaskade gemäß Figur 3, Figur 5 eine dritte Ausführungsform einer erfindungsgemäßen, vergrößert dargestellten Zündkerze im Längsschnitt (in Elektroisolierkörper eingeschraubtes Anschlußteil; Federelement zur Kontaktierung von Kippdiodenkaskade und Verbindungsbolzen) und Figur 6 die weiter vergrößert dargestellte Baueinheit von Anschlußteil und umhüllter Kippdiodenkaskade gemäß Figur 5.

Die in Figur 1 dargestellte (Hochspannungs-)Zündkerze 10 besitzt ein im wesentlichen rohrförmiges Metallgehäuse 11, das an seiner Außenseite ein Einschraubgewinde 12, ein Schlüsselsechskant 13 und einen Dichtring 14 als Mittel für den Einbau der Zündkerze 10 in eine nicht dargestellte Brennkraftmaschine, insbesondere in eine Brennkraftmaschine von Kraftfahrzeugen; dieses Metallgehäuse 11 hat im Bereich seines brennraumseitigen Endes eine korrosionsbeständige Masseelektrode 15, welche im vorligenden Beispiel als angeschweißter, gebogener Draht ausgebildet ist, jedoch auch von anderer Konfiguration sein kann. Das Metallgehäuse 11 umfaßt in seiner stufenförmigen Durchgangsbohrung 16 in bekannter Weise einen rotationssymmetrischen Elektroisolierkörper 17, der in bekannter Weise z. B. im wesentlichen aus gesintertem Aluminiumoxid besteht, anschlußseits einen sogenannten Kopf 17/1 besitzt, welchem sich in Richtung Brennkammer ein Bund 17/2, ein Bundansatz 17/3 und ein Fuß 17/4 anschließen. Dieser Elektroisolierkörper 17 liegt mit einer Schulter 18, welche zwischen dem Fuß 17/4 und dem Bundansatz 17/3 gebildet ist, auf einem Absatz 19 in der Durchgangsbohrung 16 des Metallgehäuses 11; üblicherweise ist zwischen der Schulter 18 und dem Absatz 19 ein Dichtring 20 angeordnet. Auf einer anschlußseitigen Schulter 21, die zwischen dem Kopf 17/1 und dem Bund 17/2 des Elektroisolierkörpers 17 gebildet ist, liegt üblicherweise ein Bördelring 22; über diesen Bördelring 22 ist der anschlußseitige Bereich des Metallgehäuses 11 als Bördelrand 23 geformt. Infolge der beschriebenen Fixierung des Elektroisolierkörpers 17 im Metallgehäuse 11 und zusätzlich mittels des bekannten Warmschrumpfprozesses (US-A-2 111 916) ist der Elektroisolierkörper 17 fest und dicht im Metallgehäuse 11 gehalten; der Schrumpfbereich des Metallgehäuses 11 ist in der Figur 1 mit dem Bezugszeichen 11/1 gekennzeichnet. Anstelle der Anwendung dieses Bördel- und Warmschrumpfprozesses kann der Elektroisolierkörper 17 aber auch in bekannter Weise durch Einkitten oder ähnliches im Metallgehäuse 11 abdichtend festgelegt sein.

Der Elektroisolierkörper 17 besitzt in bekannter Weise eine stufenförmige Längsbohrung 24, deren im anschlußseitigen Bereich befindliche Kopfbohrung 24/1 einen größeren Durchmesser hat als die im brennraumseitigen Bereich des Elektroisolierkörpers 17 befindliche Fußbohrung 24/2; die Fußbohrung 24/2 beginnt etwa im Bereich des Bundansatzes 17/3.

In dieser Fußbohrung 24/2 erstreckt sich eine Mittelelektrode 25, deren Schaft 25/1 im wesentlichen den Querschnitt der Fußbohrung 24/2 des Elektroisolierkörper-Fusses 17/4 ausfüllt, dabei mit ihrem brennkammerseitigem Ende über eine Funkenstrecke 26 der Masseelektrode 15 gegenübersteht und an ihrem anschlußseitigen Abschnitt über einen Bund 25/2 in einen wiederum mit kleinerem Durchmesser versehenen Kopf 25/3 übergeht. Der Bund 25/2 dieser Mittelelektrode 25 liegt in der Längsbohrung 24 auf dem zwischen Kopfbohrung 24/1 und Fußbohrung 24/2 gebildeten Absatz 24/3 auf und bestimmt infolgedessen die Längsfixierung dieser Mittelelektrode 25. Diese Mittelelektrode 25 besteht in bekannter Weise aus einem korrosionsfestem Material (z. B. Nickellegierung), sie kann in bekannter Weise auch mit einem (nicht dargestellten) Kern aus wärmegutleitendem Material (z. B. Kupfer) und/oder auch im Zündbereich mit abbrandfesten Edelmetallen o. ä. versehen sein. Der Kopf 25/3 der Mittelelektrode 25 kann in bevorzugter Weise mit (nicht dargestellten) Verankerungsmitteln (z. B. Nuten, Flügel) versehen und mit einer elektrisch leitenden und auch wärmegutleitenden Vergußmasse 27 umgeben sein, die den hier befindlichen Bereich der Kopfbohrung 24/1 des Elektroisolierkörpers 17 ausfüllt und sich in dieser Kopfbohrung 24/1 auch noch weiter anschlußseits erstreckt. Derartige Vergußmassen 27 sind bekannt (z. B. aus DE-A-1 206 209), sie können zusätzlich auch noch mit als elektrischer Widerstand wirkenden Stoffen versehen sein (z. B. US-A-3 903 453).

Anschlußseits taucht in diese Vergußmasse 27 ein Verbindungsbolzen 28 mit seinem Schaft 28/1 ein, dessen Oberfläche in bekannter Weise mit einer Rändelung o. ä. zwecks besserer Verankerung ausgestattet ist und dessen Außendurchmesser kleiner ist als der Innendurchmesser der Längsbohrung 24 des Elektroisolierkörpers 17. Dieser Verbindungsbolzen 28 besteht aus einem Metall und besitzt einen sich anschlußseits an seinen Schaft 28/1 anschließenden Kopf 28/2; dieser Kopf 28/2 weist einen Durchmesser auf, der größer ist als der Durchmesser des Schaftes 28/1 und den Querschnitt der Längsbohrung 24 des Elektroisolierkörpers 17 nahezu ausfüllt. In der anschlußseitigen Stirnfläche 28/3 dieses Kopfes 28/2 befindet sich ein koaxiales Sackloch 28/4.

In der Längsbohrung 24 schließt sich dem Verbindungsbolzen 28 anschlußseits eine Kippdiodenkaskade 29 an, wie sie prinzipiell aus der deutschen Offenlegungsschrift DE-A-37 31 393 bekannt ist; eine solche Kippdiodenkaskade 29 dient als Spannungsschalter, bei der hier in Figur 1 beschriebenen Hochspannungszündkerze 10 als Hochspannungsschalter, der bei einer vorwählbaren und vorgegebenen Spannung vom Sperrzustand schlagartig in den leitenden Zustand übergeht und demzufolge die an der Sekundärwicklung einer nicht dargestellten Zündspule vorliegende Spannung erst bei Erreichen der Zündspannung zur Funkenstrecke 26 der Zündkerze 10 weiterschaltet. Aufgrund einer solchen Kippdiodenkaskade 29 wird bewirkt, daß die zwischen Mittelelektrode 25 und Masseelektrode 15 überspringenden Funken energiereich sind; Energieverluste infolge von elektrisch leitfähigen Ablagerungen auf der Außenseite des Fusses 17/4 vom Elektroisolierkörper 17 werden aufgrund dieser Maßnahme vermieden.

Diese Kippdiodenkaskade 29 hat in bevorzugter Ausführungsform die Form eines Zylinders (siehe auch Figur 2), kann jedoch auch von anderer Konfiguration sein (z. B. Säule mit mehrkantigem Querschnitt). Der Schaft 29/1 dieser Kippdiodenkaskade 29 ist brennkammerseits durch eine Stirnfläche 29/2 und anschlußseits durch eine Stirnfläche 29/3 begrenzt, aus denen jeweils ein Anschlußdraht 29/4 bzw. 29/5 herausragt; diese Anschlußdrähte 29/4 und 29/5 sind relativ kurz und steif und ihre Oberflächen sind in bevorzugter Ausführungsweise mit einer (unbezeichneten) Rändelung, bevorzugt einer Längsrändelung versehen. Innerhalb des Schaftes 29/1 einer solchen Kippdiodenkaskade 29 sind eine Anzahl von Dioden bestimmter Sperrspannung enthalten und elektrisch in Reihe geschaltet; je nach Spannungsfestigkeit und nach gewünschter Zündspannung wird eine entsprechende Anzahl von Dioden in diesem Schaft 29/1 untergebracht, bevorzugterweise aufeinandergestapelt und miteinander verschaltet. Bei der in diesem Ausführungsbeispiel beschriebenen Hochspannungszündkerze 10 wären bei einer gewünschten Zündspannung von beispielsweise 25 kV 25 derartige Dioden benötigt, sofern jede der verwendeten Dioden eine Sperrspannung von 1 kV hat. Der Aufbau einer solchen Kippdiodenkaskade 29 ist nicht Gegenstand vorliegender Erfindung. Diese Kippdiodenkaskade 29 ist mit ihrem brennkammerseitigen Anschlußdraht 29/4 im Sackloch 28/4 des Verbindungsbolzens 28 durch Einpressen festgelegt, während der anschlußseitige Anschlußdraht 29/5 mit einem metallischen Anschlußteil 30 verbunden ist. Dieses Anschlußteil 30 ist im wesentlichen rotationssymmetrisch gestaltet und ist untergliedert in den anschlußseitigen Kopf 30/1, den sich anschließenden Bund 30/2, den dann folgenden Befestigungsabschnitt 30/3 und den dann sich noch anschließenden koaxialen Ansatz 30/4; in der brennkammerseitigen Stirnfläche 30/5 des Anschlußteiles 30 ist ein koaxiales Sackloch 30/6 eingearbeitet, dessen Durchmesser derart bemessen ist, so daß der diesseitige gerändelte Anschlußdraht 29/5 der Kippdiodenkaskade 29 hierin im Preßsitz festgelegt werden kann. Auf der Außenseite des koaxialen Ansatzes 30/4 sind Verankerungsmittel 30/7 in Form einer Längsrändelung, einer Kreuzrändelung o. ä. angebracht. Auf der Außenseite des Befestigungsabschnittes 30/3 ist ebenfalls eine Rändelung 30/8 eingeformt, z. B. eine Längs-, Quer- oder Kreuzrändelung, es können anstelle dessen aber auch Ringnuten oder ein Gewinde Verwendung finden. Dieses Anschlußteil 30 steckt in der Kopfbohrung 24/1 der Längsbohrung 24 im Elektroisolierkörper 17 und liegt dabei mit seinem Bund 30/2 auf der anschlußseitigen Stirnfläche 17/5 des Elektroisolierkörper 17 auf; dabei ist der mit einer Rändelung 30/8 versehene Befestigungsabschnitt 30/3 des Anschlußteiles 30 in den anschlußseitigen Bereich der Kopfbohrung 24/1 der Längsbohrung 24 im Elektroisolierkörper 17 mittels Kitt oder Kleber in bekannter Weise festgelegt. Auf der Umfangsfläche des Befestigungsabschnittes 30/3 und/oder im entsprechenden Abschnitt der Kopfbohrung 24/1 des Elektroisolierkörpers 17 können auch (nicht dargestellte) Kammern zur Aufnahme von Kitt oder Kleber vorgesehen sein.

Die Kippdiodenkaskade 29 ist im Bereich ihres Schaftes 29/1, bevorzugterweise auch noch über einen kleinen Bereich des brennkammerseitigen Anschlußdrahtes 29/4, von einer elektrisch isolierenden Umhüllung 31 bedeckt, die mit ihrer zylinderförmigen Umfangsfläche - zumindest teilweise - abdichtend in die Kopfbohrung 24/1 des Elektroisolierkörpers 17 einsteckbar ist und deshalb bevorzugterweise mit nach außen weisenden Ringlippen 31/2 versehen ist; diese Umhüllung 31 kann aus einem nur wenig nachgiebigen Material bestehen (z. B. ein Kunststoff wie Elastomere), kann aber auch aus einem elastischen Material bestehen (gummiartige Stoffe, wie z. B. PTFE). Diese Umhüllung 31 ragt anschlußseits über den Bereich des Schaftes 29/1 der Kippdiodenkaskade 29 hinaus, umfaßt noch den koaxialen Ansatz 30/4 des Anschlußteils 30 und hält sich dabei sicher an den auf der Außenseite angebrachten Verankerungsmitteln 30/7. Die Umhüllung 31 ist gemäß dieses Ausführungsbeispieles durch Spritzpressen des gewählten Materials um die Kippdiodenkaskade 29 hergestellt, kann aber auch durch Aufschieben oder Aufschrumpfen entsprechender Bauteile auf die Kippdiodenkaskade 29 hergestellt werden.

Das Anschlußteil 30, die Kippdiodenkaskade 29 und die Umhüllung 31 bilden somit ein gemeinsames Bauteil, das anläßlich der Montage derartiger Zündkerzen 10 einfach und fertigungssicher zu handhaben ist.

Der Kopf 30/1 des Anschlußteiles 30 ist im vorliegenden Ausführungsbeispiel mit einem genormten Profil (SAE-Profil) dargestellt, kann aber auch - wie es häufig der Fall ist - derart ausgebildet sein, daß am Bund 30/2 dieses Anschlußteils 30 anschlußseitig ein Gewindezapfen 30/9 vorgesehen wird, auf den eine Mutter 30/10 aufgeschraubt wird, die auf ihrer Außenseite ein SAE-Profil hat.

Bei der Montage dieser Zündkerze 10 wird zunächst die Mittelelektrode 25 in die Fußbohrung 24/2 des Elektroisolierkörpers 17 eingesteckt, so daß sie mit ihrem Bund 25/2 auf dem Absatz 24/3 in der Längsbohrung 24 des Elektroisolierkörpers 17 zur Anlage kommt. Daraufhin wird in die Längsbohrung 24 des senkrecht gehaltenen Elektroisolierkörpers 17 eine vorbestimmte Menge der pulverförmigen bzw. granulatartigen, noch kalten Vergußmasse 27 hineingegeben und dann auch noch der Verbindungsbolzen 28 darüber angeordnet. Diese Anordnung wird in senkrechter Stellung derart erhitzt, daß die Vergußmasse 27 erschmilzt und dann der Verbindungsbolzen 28 mit seinem Schaft 28/1 bis auf ein bestimmtes Maß in die schmelzflüssige Vergußmasse 27 hineingedrückt; die Vergußmasse 27 steigt darauf zum Teil in den zwischen Verbindungsbolzen-Schaft 28/1 und Elektroisolierkörper-Kopfbohrung 24/1 gebildeten Ringspalt. Nach dem Erkalten dieser Anordnung wird die von Anschlußteil 30, Kippdiodenkaskade 29 und Umhüllung 31 gebildete Baueinheit anschlußseits in die Kopfbohrung 24/1 des Elektroisolierkörpers 17 hineingesteckt, und zwar so weit, daß der brennkammerseitige Anschlußdraht 29/4 der Kippdiodenkaskade 29 im Preßsitz in das Sackloch 28/4 des Verbindungsbolzens 28 eintaucht. Vor dem Einfügen der letztgenannten Baueinheit in die Kopfbohrung 24/1 des Elektroisolierkörpers 17 ist der Befestigungsabschnitt 30/3 des Anschlußteiles 30 mit einem Kitt oder einem Kleber versehen worden, der nach dem Einschieben der geschilderten Baueinheit dann aushärtet; anstelle der Beschichtung des Befestigungsabschnittes 30/3 des Anschlußteiles 30 mit dem Kleber bzw. dem Kitt kann alternativ auch dieser Bereich der Kopfbohrung 24/1 des Elektroisolierkörpers 17 damit versehen worden sein. Die Eintauchtiefe des Anschlußteiles 30 und damit auch die Eintauchtiefe der Kippdiodenkaskade 29 in der Längsbohrung 24 des Elektroisolierkörpers 17 wird durch den Bund 30/2 infolge des Anschlagens an die Stirnfläche 17/5 des Elektroisolierkörpers 17 bestimmt.

Der weitere Zusammenbau der Zündkerze 10 mit dem Metallgehäuse 11 usw. kann in bekannter Weise erfolgen und ist nicht mehr Gegenstand vorliegender Erfindung.

Die vorstehend beschriebene Zündkerze 10 ist für eine Großserienherstellung geeignet, gewährleistet eine kostengünstige und fertigungssichere Montage, widersteht den auf sie einwirkenden Belastungen und verhindert mittels ihrer Kippdiodenkaskade 29 elektrische Nebenschlüsse, die bei Zündkerzen dieser Art häufig durch elektrisch leitfähige Ablagerungen auf dem Elektroisolierkörper-Fuß 17/4 vorhanden sind.

Die anhand der Figuren 1 und 2 geschilderte Anordnung der Bauteile kann ebenso bei Zündkerzen Anwendung finden, bei denen die Mittelelektrode in eine Fußbohrung kleineren Durchmessers im Elektroisolierkörper eingesintert ist - wie es beispielsweise aus der EP-Patentschrift 0 101 547 bekannt ist; in diesem Falle ist ein bei dieser Ausführungsform einer Zündkerze oberhalb der eigentlichen Mittelelektrode angeordneter Kontaktstift mit vorzusehen.

Diese erfindungsgemäße Anordnung kann ebenso verwendet werden bei Zündkerzen mit Gleitfunkenstrecken, wie sie schon lange Stand der Technik sind, wobei der die Gleitfunkenstrecke bildende elektrische Isolator in bekannter Weise aus einem halbleitenden Material (z. B. SiC) bestehen kann; derartige Zündkerzen haben bekannterweise einen erheblich geringeren Zündspannungsbedarf (Niederspannungs-Zündkerzen).

Ebenso kann diese Anordnung Verwendung finden bei Zündkerzen, die eine ebenfalls an sich bekannte kombinierte Luft- und Gleitfunkenstrecke aufweisen.

Die Erfindung ist auch für vollgeschirmte Zündkerzen vorteilhaft anzuwenden, bei denen bekanntlich auch der anschlußseits vom Metallgehäuse befindliche Bereich von einem Metallrohr umgeben ist.

In den Figuren 3 und 4 ist eine zweite Ausführungsform einer erfindungsgemäßen Zündkerze 10' dargestellt. Diese Zündkerze 10' hat ebenfalls ein Anschlußteil 30' und eine Kippdiodenkaskade 29', die mittels einer Umhüllung 31' miteinander verbunden sind. Dieser Bereich der Zündkerze 10' unterscheidet sich von dem entsprechenden Bereich der Zündkerze 10 gemäß dem ersten Ausführungsbeispiel dadurch, daß das Anschlußteil 30' mit seinem Befestigungsabschnitt 30/3' nicht nur in den anschlußseitigen Abschnitt der Kopfbohrung 24/1' des Elektroisolierkörpers 17'eingesteckt und mittels Kleber bzw. Kitt festgelegt ist, sondern bei diesem Ausführungsbeispiel der Zündkerze 10' ist der Befestigungsabschnitt 30/3' des Anschlußteils 30' mit einem Gewinde 30/8' versehen, das in eine entsprechend mit Innengewinde 17/6' versehene Kopfbohrung 24/1' im Elektroisolierkörper 17' eingeschraubt ist; zur Sicherung des Anschlußteiles 30' wird in diesem Gewinde-Abschnitt 17/6', 30/8' bevorzugterweise etwas Kleber mit hineingegeben. Wegen der sich beim Einschrauben des Anschlußteils 30' ergebenden Torsionsbeanspruchung auf die satt in der Kopfbohrung 24/1' anliegende Umhüllung 31' der Kippdiodenkaskade 29' ist der koaxiale Ansatz 30/4' am brennkammerseitigen Endabschnitt des Anschlußteils 30' mit einem Verankerungsmittel 30/7' (Längs- oder Kreuzrändelung) versehen. Aufgrund der Drehbewegung beim Einschrauben des Anschlußteiles 30' in die genannte Kopfbohrung 24/1' ist die in Figur 1 dargestellte Steckverbindung zwischen brennkammerseitigem, gerändeltem Anschlußdraht 29/4 mit dem im Kopf 28/2 des Verbindungsbolzens 28 befindlichen Sackloches 28/4 nicht sicher genug. Aus diesem Grunde ist an der brennkammerseitigen Stirnfläche 29/2' der Kippdiodenkaskade 29' ein ringartiges Kontaktteil 32' mittels einer Verbindungslasche 32' verbunden (z. B. durch Schweißen); dieses ringartige Kontaktteil 32' ist koaxial zur Kippdiodenkaskade 29' ausgerichtet, bei diesem Ausführungsbeispiel bevorzugterweise mit einem Längsschlitz 32/2' versehen und kann zur Vereinfachung der Montage brennkammerseits mit einem sich nach außen aufweitenden Einführkonus 32/3' ausgestattet sein; dieses ringartige Kontaktteil 32' besteht aus Federmaterial und hat einen Außendurchmesser der kleiner ist als der maximale Durchmesser der Umhüllung 31' der Kippdiodenkaskade 29'.

Dieses ringartige Kontaktteil 32' ist bei dieser Ausführungsform einer Zündkerze 10' straff über einen Kontaktzapfen 28/5' geschoben, welcher koaxial von der anschlußseitigen Stirnfläche 28/3' des Verbindungsbolzens 28' ausgeht; dieser Kontaktzapfen 28/5' ist an seinem anschlußseitigen Endabschnitt mit einem sich verjüngenden Einführabschnitt 28/6' versehen, der gemeinsam mit dem Einführkonus 32/3' des ringartigen Kontaktteiles 32' an der Kippdiodenkaskade 29' den Zusammenbau erleichtert und sichert.

Um das Einschrauben des Anschlußteiles 30' in die Kopfbohrung 24/1' des Elektroisolierkörpers 17' maschinentechnisch zu erleichtern, ist in die anschlußseitige Stirnfläche 30/11' des Anschlußteiles 30' ein sacklochartiges Innensechskant 30/12' eingeformt; beim Zusammenbau dieser Zündkerze 10' faßt in dieses sacklochartige Innensechskant 30/12' ein Werkzeug und dreht das Anschlußteil 30 einschließlich Kippdiodenkaskade 29', Umhüllung 31' und ringartigem Kontaktteil 32' bis zum Anschlag des Bundes 30/2' an die anschlußseitige Stirnfläche 17/5' in die Kopfbohrung 24/1' des Elektroisolierkörpers 17'. Anläßlich dieses Zusammenschraubvorganges schiebt sich auch das ringartige Kontaktteil 32' am brennkammerseitigen Ende der Kippdiodenkaskade 29' über den Kontaktzapfen 28/5' am Kopf 28/2' des Verbindungsbolzens 28' und stellt hier eine dauerhafte elektrische Verbindung her.

Im übrigen gilt für diese Ausführungsform einer Zündkerze 10' auch das zum Ausführungsbeispiel 1 gemäß der Figuren 1 und 2 Gesagte.

In den Figuren 5 und 6 ist eine Zündkerze 10" beschrieben, die weitgehend der Zündkerze 10' gemäß der Figuren 3 und 4 entspricht, jedoch anstelle eines ringartigen Kontaktteiles 32' und eines Kontaktzapfens 28/5' am Verbindungsbolzen-Kopf 28/2' ein Federelement 33" besitzt, welches bei der bevorzugten Ausführungsform an der brennkammerseitigen Stirnfläche 29/2" der mit der Umhüllung 31" umgebenen Kippdiodenkaskade 29" verbunden ist. Das in den Figuren 5 und 6 gezeigte Federelement ist ein aus federndem Material bestehender Streifen, der S-förmig gebogen ist, mit seinem anschlußseitigen Schenkel 33/1" zur Verbindung mit der Kippdiodenkaskade 29" verwendet wird und dessen freier Schenkel 33/2" als Kontaktelement mit der Stirnfläche 28/3" des Verbindungsbolzens 28" dient. Anstelle eines derartigen S-förmigen Federelementes 33" kann auch ein U-förmiges oder ein zick-zackförmiges Federelement Verwendung finden, es können aber auch Tellerfedern oder schraubenförmige Drahtwendeln hierfür benutzt werden. Das Anschlußteil 30" dieser Zündkerze 10" wird bei diesem Ausführungsbeispiel einer Zündkerze 10" auch wieder durch Einschrauben in die Kopfbohrung 24/1" des Elektroisolierkörpers 17" befestigt, gegebenenfalls unter Hinzufügung eines Klebers oder Kittes. Im übrigen entspricht der Aufbau dieser Zündkerze 10" dem Aufbau der Zündkerze 10' gemäß den Figuren 3 und 4 und es gilt auch entsprechend das zum Ausführungsbeispiel 1 gemäß der Figuren 1 und 2 bezüglich der Typen von Zündkerzen, die andere Elektroden-Formen, Elektrodenanordnungen, unterschiedliche Funkenstrecken o. ä. Gesagte.

## Patentansprüche

1. Zündkerze (10) zum Zünden von Kraftstoff-Luft-Gemischen, mit einem im wesentlichen rohrförmigen Metallgehäuse (11), das auf seiner Außenseite Mittel (12, 13,1 4) für den Einbau in eine Brennkammer besitzt, in seiner Durchgangsbohrung (16) einen im wesentlichen rotationssymmetrischen, bevorzugterweise gesinterten Elektroisolierkörper (17) mit einer abgestuften Längsbohrung (24) abdichtend umfaßt und an seinem brennkammerseitigen Endabschnitt mindesten eine korrosionsbeständige Masseelektrode (15) besitzt, welche mit Abstand einer ebenfalls korrosionsbeständigen Mittelelektrode (25) gegenübersteht, die im brennkammerseitigen Bereich der Längsbohrung des Elektroisolierkörpers (17) seitlich fixiert ist, mit ihrem brennkammerseitigen Ende am brennkammerseitigen Ende des Elektroisolierkörpers (17) freiliegt, mit ihrem anschlußseitigen, einen Bund (25/2) bildenden Endabschnitt an einem Absatz (24/3) in einem erweiterten Längsbereich der Längsbohrung (24) des Elektroisolierkörpers (17) in Längsrichtung fixiert und anschlußseits mittels einer elektrisch leitenden Vergußmasse (27) direkt oder indirekt abgedichtet ist, wobei in dieser Vergußmasse (27) anschlußseits ein Abschnitt eines elektrisch leitfähigen Verbindungsbolzens (28) mit festgelegt ist, der anschlußseits über eine als Spannungsschaltelement arbeitende Kippdiodenkaskade (29) mit einem im anschlußseitigen Abschnitt der Längsbohrung (24) des Elektroisolierkörper (17) festgelegten Anschlußteil (30) der Zündkerze (10) elektrisch leitend verbunden ist, dadurch gekennzeichnet, daß die Kippdiodenkaskade (29) brennkammerseitig direkt oder indirekt am Verbindungsbolzen (28) abgestützt und auf ihrem Schaft (29/1) mit einer elektrisch isolierenden Umhüllung (31) bedeckt ist, die mit mindestens einem Teil ihrer Umfangsfläche abdichtend in den anschlußseitigen Längsabschnitt (24/1) der Längsbohrung (24) des Elektroisolierkörpers (17) einsteckbar ist und anschlußseitig am brennkammerseitigen Endabschnitt (30/4) des Anschlußteils (30) fixiert und elektrisch verbunden festgehalten wird.

2. Zündkerze nach Anspruch 1, dadurch gekennzeichnet, daß das Anschlußteil (30') brennkammerseits ein Torsionsbeanspruchungen widerstehendes Verankerungsmittel (30/7') für die Umhüllung (31') der Kippdiodenkaskade (29') aufweist, z. B. Längs- oder Kreuzrändelung.

3. Zündkerze nach Anspruch 1 oder 2, dadurch gekennzeichnet, daß die Umhüllung (31) aus einem nur wenig nachgiebigen oder einem elastischen Material besteht, z. B. Kunststoff, gummiartige Stoffe.

4. Zündkerze nach einem der Ansprüche 1 bis 3, dadurch gekennzeichnet, daß die elektrische Verbindung der umhüllten Kippdiodenkaskade (29) mit dem Anschlußteil (30) und/oder dem Verbindungsbolzen (28) eine Steckverbindung ist.

5. Zündkerze nach einem der Ansprüche 1 bis 4, dadurch gekennzeichnet, daß aus mindestens einer der beiden Stirnflächen (29/2, 29/3) der umhüllten Kippdiodenkaskade (29) ein koaxialer Anschlußdraht (29/4, 29/5) herausragt.

6. Zündkerze nach Anspruch 5, dadurch gekennzeichnet, daß der anschlußseitige Anschlußdraht (29/5) der umhüllten Kippdiodenkaskade (29) in einem koaxial verlaufenden Sackloch (30/6) in der brennkammerseitigen Stirnfläche (30/5) des Anschlußteiles (30) festgelegt ist.

7. Zündkerze nach Anspruch 5, dadurch gekennzeichnet, daß der brennkammerseitige Anschlußdraht (29/4) der umhüllten Kippdiodenkaskade (29) in einem koaxial verlaufenden Sackloch (28/4) in der anschlußseitigen Stirnfläche (28/3) des Verbindungsbolzens (28) festgelegt ist.

8. Zündkerze nach Anspruch 7, dadurch gekennzeichnet, daß die Umhüllung (31) auch den kippdiodenkaskadennahen Abschnitt des brennkammerseitigen Anschlußdrahtes (29/4) der Kippdiodenkaskade (29) mit umfaßt.

9. Zündkerze nach einem der Ansprüche 5 bis 8, dadurch gekennzeichnet, daß der jeweilige Anschlußdraht (29/4, 29/5) zum Einpressen in das entsprechende Sackloch (30/6, 28/4) im Anschlußteil (30) und/oder im Verbindungsbolzen (28) zumindest am Endabschnitt gerändelt ist.

10. Zündkerze nach einem der Ansprüche 1 bis 4, dadurch gekennzeichnet, daß die Kippdiodenkaskade (29') brennkammerseits ein ringartiges Kontaktteil (32') hat, dessen Öffnung koaxial zur Kippdiodenkaskade (29') angeordnet ist und das straff auf einen anschlußseits an den Verbindungsbolzen (28') angeformten koaxialen Kontaktzapfen (28/5') aufschiebbar ist.

11. Zündkerze nach Anspruch 10, dadurch gekennzeichnet, daß das ringartige Kontaktteil (32') einen sich brennkammerseits erweiternden Einführkonus (32/3') und/oder der koaxiale Kontaktzapfen (28/5') am Verbindungsbolzen (28') einen sich anschlußseits verjüngenden Einführabschnitt (28/6') hat.

12. Zündkerze nach einem der Ansprüche 1 bis 4, dadurch gekennzeichnet, daß als Verbindungsmittel zwischen Kippdiodenkaskade (29") und Verbindungsbolzen (28") ein axial wirkendes Federelement (33") verwendet wird.

13. Zündkerze nach Anspruch 12, dadurch gekennzeichnet, daß das Federelement (33") mit dem brennkammerseitigen Ende der Kippdiodenkaskade (29") fest verbunden ist, z. B. Schweißung.

14. Zündkerze nach einem der Ansprüche 1 bis 13, dadurch gekennzeichnet, daß die Umhüllung (31) auf die Kippdiodenkaskade (29) spritzgepreßt ist.

15. Zündkerze nach einem der Ansprüche 1 bis 14, dadurch gekennzeichnet, daß im anschlußseitigen Endabschnitt (24/1') der Längsbohrung (24') des Elektroisolierkörpers (17') und/oder am Anschlußteil (30/3) selbst Mittel (17/6', 30/8, 30/8') zur Befestigung des Anschlußteils (30, 30') vorgesehen sind, z. B. Gewinde, Kittkammer.

16. Zündkerze nach einem der Ansprüche 1 bis 15, dadurch gekennzeichnet, daß deren Funkenstrecke (26) eine Luftfunkenstrecke oder eine Gleitfunkenstrecke oder eine kombinierte Luft- und Gleitfunkenstrecke ist.

## Claims

1. Spark plug (10) for igniting fuel-air mixtures with a substantially tubular metal casing (11) having on its outside means (12, 13, 14) for installation in a combustion chamber, comprises within its through-bore (16) in sealing manner a substantially axially symmetrical, preferably sintered electrically insulating body (17) with a stepped longitudinal bore (24) and has at its end section on its combustion-chamber side at least one corrosion-resistant earth electrode (15) facing at a distance a centre electrode (25) which is also corrosion-resistant, said centre electrode being laterally secured within the section on the combustion-chamber side of the longitudinal bore of electrically insulating body (17), whereas its end on the combustion-chamber side at the end on the combustion-chamber side of electric insulating body (17) is exposed and its end section forming a collar (25/2) on its connection side is fixed in the longitudinal direction by abutting a step (24/3) within an enlarged longitudinal section of longitudinal bore (24) of electrically insulating body (17), said centre electrode being, on the connection side, sealed directly or indirectly with the aid of an electrically conductive sealing compound (27) whereby, on the connection side, a section of an electrically conductive connecting bolt (28) is also secured in said sealing compound (27) and said connecting bolt is, on the connection side, connected in electrically conductive manner and via a sweep diode cascade (29) serving as a voltage switching unit with a connecting part (30) of spark plug (10) fixed within the section on the connection side of longitudinal bore (24) of electrically insulating body (17), characterised in that sweep diode cascade (29) is, on the combustion-chamber side, directly or indirectly supported on connecting bolt (28) and covered along its shaft (29/1) with an electrically insulating sheathing (31), which along at least part of its peripheral surface can be inserted in sealing manner into the longitudinal section on the connection side (24/1) of longitudinal bore (24) of electrically insulating body (17) and is secured, on the connection side, on end section (30/4) on the combustion-chamber side of connecting part (30) and retained in electrically connected manner.

2. Spark plug according to Claim 1, characterised in that connection part (30') comprises, on the combustion-chamber side, an anchoring means (30/7') for sheathing (31') of sweep diode cascade (29') (e.g. longitudinal or cross-knurl), said anchoring means being resistant to torsional stresses.

3. Spark plug according to Claim 1 or 2, characterised in that sheathing (31) consists of an only slightly yielding material or an elastic material (e.g. plastic, rubber-type materials).

4. Spark plug according to one of Claims 1 to 3, characterised in that the electric connection between sheathed sweep diode cascade (29) and connecting part (30) and/or connecting bolt (28) is a plug-in connection.

5. Spark plug according to one of Claims 1 to 4, characterised in that a coaxial connecting wire (29/4, 29/5) protrudes from at least one of the two end faces (29/2, 29/3) of sheathed sweep diode cascade (29).

6. Spark plug according to Claim 5, characterised in that connecting wire (29/5) on the connection side of sheathed sweep diode cascade (29) is secured within a coaxial blind hole (30/6) within end face (30/5) on the combustion-chamber side of connecting part (30).

7. Spark plug according to Claim 5, characterised in that connecting wire (29/4) on the combustion-chamber side of sheathed sweep diode cascade (29) is secured within a coaxial blind hole (28/4) within end face (28/3) on the connection side of connecting bolt (28).

8. Spark plug according to Claim 7, characterised in that sheathing (31) also covers the section close to the sweep diode cascade of connecting wire (29/4) on the combustion-chamber side of sweep diode cascade (29).

9. Spark plug according to one of Claims 5 to 8, characterised in that each connecting wire (29/4, 29/5) is, at least along its end section, knurled for pressing into the corresponding blind hole (30/6, 28/4) in connecting part (30) and/or in connecting bolt (28).

10. Spark plug according to one of Claims 1 to 4, characterised in that sweep diode cascade (29') has, on the combustion-chamber side, a ring-type contact part (32'), the opening of which is arranged coaxially with sweep diode cascade (29') and is capable of being tightly slid on to a coaxial contact lug (28/5') on the connection side of connecting bolt (28').

11. Spark plug according to Claim 10, characterised in that the ring-type contact part (32') comprises an entry section (32/3') conically flared in the direction of the combustion chamber and/or in that the coaxial contact lug (28/5') on connecting bolt (28') has a lead-in section (28/6') tapering inward in the direction of the connection side.

12. Spark plug according to one of Claims 1 to 4, characterised in that an axially acting spring unit (33") serves as connecting means between sweep diode cascade (29") and connecting bolt (28").

13. Spark plug according to Claim 12, characterised in that spring unit (33") is firmly connected with the end on the combustion-chamber side of sweep diode cascade (29") (e.g. by welding).

14. Spark plug according to one of Claims 1 to 13, characterised in that sheathing (31) is applied to sweep diode cascade (29) by transfer moulding.

15. Spark plug according to one of Claims 1 to 14, characterised in that, within end section (24/1') on the connection side of longitudinal bore (24') of electrically insulating body (17') and/or on connection part (30/3) itself, means (17/6', 30/8, 30/8') are provided with a view to securing connecting part (30, 30') (e.g. thread, cement compartment).

16. Spark plug according to one of Claims 1 to 15, characterised in that its spark gap (26) is an air gap or a surface gap or a combined air and surface gap.

## Revendications

1. Bougie d'allumage (10) pour l'allumage de mélanges air-carburant, avec un boîtier en métal de forme sensiblement tubulaire (11), qui possède sur sa face extérieure des moyens (12, 13, 14) pour être monté, dans une chambre de combustion, comprend dans son alésage de passage (16) un corps électriquement isolant (17) de préférence fritté, sensiblement symétrique de révolution, avec un alésage longitudinal à gradins (24) étanche et possède sur sa section terminale située du côté de la chambre de combustion, au moins une électrode à la masse, résistant à la corrosion, (15), qui se trouve en regard à une certaine distance d'une électrode centrale, résistant également à la corrosion (25), électrode à la masse qui est fixée latéralement dans la zone située du côté de la chambre de combustion de l'alésage longitudinal du corps électriquement isolant (17), repose librement par son extrémité située du côté de la chambre de combustion sur l'extrémité située du côté de la chambre de combustion du corps électriquement isolant (17), est fixée par sa section terminale, située du côté du raccordement, formant un collet (25/2), sur un appendice (24/3) dans une zone longitudinale élargie de l'alésage longitudinal (24) du corps électriquement isolant (17) dans le sens longitudinal et est rendue directement ou indirectement étanche du côté du raccordement au moyen d'une masse de remplissage électriquement conductrice (27), une section d'un axe de liaison (28), susceptible de conduire l'électricité, étant fixée en même temps dans cette masse de remplissage (27) du côté du raccordement, axe de liaison qui du côté du raccordement est relié de façon électriquement conductrice par l'intermédiaire d'une cascade de diodes à renversement (29), fonctionnant comme un commutateur de tension, à une pièce de raccordement (30) de la bougie d'allumage (10), pièce qui est fixée dans la section, située du côté du raccordement, de l'alésage longitudinal (24) du corps électriquement isolant (17) bougie d'allumage caractérisée en ce que la cascade de diodes à renversement (29) s'appuie du côté de la chambre de combustion directement ou indirectement sur l'axe de liaison (28) et est recouverte sur sa colonne (29/1) d'une enveloppe électriquement isolante (31), qui peut être enfilée par au moins une partie de sa surface périphérique de façon étanche dans la section longitudinale, située du côté du raccordement, (24/1) de l'alésage longitudinal (24) du corps électriquement isolant (17) et du côté du raccordement est fixée sur la section terminale, située du côté de la chambre de combustion, (30/4) de la pièce de raccordement (30) et est maintenue reliée électriquement.

2. Bougie d'allumage selon la revendication 1, caractérisée en ce que la pièce de raccordement (30') présente du côté de la chambre de combustion un moyen d'ancrage (30/7') résistant aux sollicitations de torsion pour l'enveloppe (31') de la cascade de diodes à renversement (29'), par exemple un moletage longitudinal ou croisé.

3. Bougie d'allumage selon la revendication 1 ou 2, caractérisée en ce que l'enveloppe (31) est réalisée en une matière seulement peu flexible ou en une matière élastique, par exemple une matière plastique ou une matière caoutchouteuse.

4. Bougie d'allumage selon les revendications 1 à 3, caractérisée en ce que la liaison électrique de la cascade de diodes à renversement enveloppée est une liaison à enfichage avec la pièce de raccordement (30) et/ou l'axe de liaison (28).

5. Bougie d'allumage selon l'une des revendications 1 à 4, caractérisée en ce qu'à partir d'au moins l'une des faces frontales (29/2, 29/3) de la cascade de diodes à renversement, enveloppée, fait saillie un fil coaxial de raccordement (29/4, 29/5).

6. Bougie d'allumage selon la revendication 5, caractérisée en ce que le fil de raccordement, situé du côté du raccordement, (29/5) de la cascade de diodes à renversement, enveloppée, (29) est fixé dans un trou borgne (30/6) qui s'étend coaxialement dans la face frontale, située du côté de la chambre de combustion (30/5) de la pièce de raccordement (30).

7. Bougie d'allumage selon la revendication 5, caractérisée en ce que le fil de raccordement, situé du côté de la chambre de combustion, (29/4) de la cascade de diodes à renversement, enveloppée, (29) est fixé dans un trou borgne (28/4) qui s'étend coaxialement dans la face frontale, située du côté du raccordement, (28/3) de l'axe de liaison (28).

8. Bougie d'allumage selon la revendication 7, caractérisée en ce que l'enveloppe (31) entoure en même temps aussi la section proche de la cascade de diodes à renversement du fil de raccordement (29/4), située du côté de la chambre de combustion de la cascade de diodes à renversement (29).

9. Bougie d'allumage selon les revendications 5 à 8, caractérisée en ce que le fil respectif de raccordement (29/4, 29/5) à enfoncer à la presse dans le trou borgne correspondant (30/6, 28/4) dans la pièce de raccordement (30) et/ou dans l'axe de liaison (28) est moleté au moins sur la section terminale.

10. Bougie d'allumage selon les revendications 1 à 4, caractérisée en ce que la cascade de diodes à renversement (29') a du côté de la chambre de combustion une pièce de contact de type annulaire (32'), dont l'ouverture est disposée coaxialement à la cascade de diodes à renversement (29') et peut être enfilée rigidement sur un téton de contact (28/5') coaxial, formé du côté du raccordement sur l'axe de liaison (28').

11. Bougie d'allumage selon la revendication 7, caractérisée en ce que la pièce de contact de type annulaire (32') a un cône d'introduction (32/3') qui va en s'élargissant du côté de la chambre de combustion et/ou le téton de contact coaxial (28/5') sur l'axe de liaison (28') a une section terminale (28/6') qui va en se rétrécissant du côté du raccordement.

12. Bougie d'allumage selon les revendications 1 à 4, caractérisée en ce que l'on utilise comme moyen de liaison entre la cascade de diodes à renversement (29") et l'axe de liaison (28") un élément élastique (33") qui agit axialement.

13. Bougie d'allumage selon la revendication 12, caractérisée en ce que l'élément élastique (33") est relié de façon solidaire à l'extrémité, située du côté de la chambre de combustion, de la cascade de diodes à renversement (29"), par exemple par soudage.

14. Bougie d'allumage selon les revendications 1 à 13, caractérisée en ce que l'enveloppe (31) est injectée sous pression sur la cascade de diodes à renversement (29).

15. Bougie d'allumage selon les revendications 1 à 14, caractérisée en ce que dans la section terminale, située du côté du raccordement, (24/1') de l'alésage longitudinal (24') du corps électriquement isolant (17') et/ou sur la pièce de raccordement (30/3) elle même sont prévus des moyens (17/6', 30/8, 30/8') servant à fixer la pièce de raccordement (30, 30'), par exemple des filetages, des chambres de masticage.

16. Bougie d'allumage selon les revendications 1 à 15, caractérisée en ce que son trajet d'étincelle (26) est un trajet d'étincelle dans l'air ou un trajet d'étincelle glissante ou un trajet combiné d'étincelle dans l'air et d'étincelle glissante.
